# EUROPÄISCHE PATENTSCHRIFT

(11) **EP 0 044 880 B1**
(45) Veröffentlichungstag und Bekanntmachung des Hinweises auf die Patenterteilung: **07.09.1983**
(21) Anmeldenummer: 80104506.3
(22) Anmeldetag: 30.07.1980
(51) Int. Cl.: E06B 9/14

(54) **Torblatt für ein Deckenglieder- oder Rolltor; Vorrichtung und Verfahren zur Herstellung eines Torblattes**
Slat for roller shutter or for a multi-section overhead door; installation and method for making such a slat
Lame pour porte enroulable ou porte à lames articulées; installation et procédé pour la fabrication d'une telle lame

(43) Veröffentlichungstag der Anmeldung: 03.02.1982
(73) Patentinhaber: Türenwerke Riexinger GmbH & Co.KG, D-7129 Brackenheim-Hausen (DE)
(72) Erfinder: Riexinger, Gustav, D-7129 Brackenheim-Hausen (DE); Nagel, Rudolf, D-7036 Schöneich (DE)
(74) Vertreter: Schmidt-Evers, Jürgen, Dipl.-Ing.

## Beschreibung

Die Erfindung betrifft ein Torblatt für ein Deckenglieder- oder Rolltor bestehend aus einem von zwei Blechschalen gebildeten Hohlprofil, dessen Hohlraum mit einer wärmeisolierenden Masse ausgefüllt ist, mit an den Längsseiten des Hohlprofiles vorgesehenen Gelenkelementen, und mit zwei sich nächst der beiden Gelenkelemente über die Länge des Torblattes erstreckenden Spalten, die von zur Hohlraumseite eingebogenen Schenkeln begrenzt sind.

Ein derartiges Torbiatt ist bekannt (DE-A-2 735 899). Bei diesem bekannten Torblatt sind die beiden Blechschalen an ihren mit den Gelenkelementen versehenen Längsseiten mit Umbiegungen versehen. Im Bereich der Umbiegungen besteht ein Spalt zwischen den beiden Blechschalen, durch den eine Kältebrücke vermieden wird. Der Spalt ist von einer Kunststoffmembran überbrückt, die eine niedrige Wärmeleitfähigkeit hat. Die beiden Blechschalen werden dadurch zusammengehalten, daß die wärmeisolierende Schaummasse die Umbiegungen hintergreift.

Der DE-A-2 735 899 ist zwar nicht entnehmbar, wie das bekannte Torblatt hergestellt werden soll, es liegt jedoch auf der Hand, daß die Montage der beiden Blechschalen, das Anbringen der Gelenkelemente und das Aufbringen der Kunststoffmembran arbeits- und zeitaufwenig sind und sich nicht für ein kontinuierlich ablaufendes Herstellungsverfahren eignet.

Durch die FR-A-1 128 688 ist es bekannt, in der Breitseite der Innen- und Außenwand Spalte vorzusehen, die jedoch der Belüftung und nicht der Isolation dienen.

Der Erfindung liegt die Aufgabe zugrunde, das Torblatt der eingangs beschriebenen Art so zu gestalten, daß es sich für ein kontinuierlich ablaufendes automatisches Herstellungsverfahren eignet.

Die Aufgabe ist erfindungsgemäß gelöst durch folgende Merkmale:
a) die Spalte befinden sich auf der Breitseite der inneren Blechschale des Torblattes,
b) die Spalte sind von schmalen Stegen überbrückt,
c) die Spalte sind von U-förmig aufeinanderzulaufenden zur Hohlraumseite eingebogenen Schenkeln begrenzt, die auf der Hohlraumseite an die Biegewurzel parallel zum Spalt verlaufende Kerben aufweisen.

Durch Merkmal a) ist es möglich, mittels Schneidrollen die Spalte einzudrücken, während sich das Torblatt mit der anderen Seite gegen den Druck der Spaltrollen durch einfache Anlage, beispielsweise an einem Unterband abstützt, ohne daß besondere mitzuführende Haltemittel erforderlich sind. Dies ist nicht möglich, wenn die Spalte, wie bei dem bekannten Torblatt an den mit den Gelenkelementen versehenen Längsseiten vorgesehen sind.

Durch Merkmal b) wird ein Aufbiegen des zwischen den Spalten gelegenen Teiles der betreffenden Blechschale durch den Verformungsdruck der Spaltrollen vermieden; außerdem kann dieser Teil nicht von der wärmeisolierenden Masse abfallen, wenn die Klebekraft nachläßt.

Auch Merkmal c) trägt zur Herstellung der Spalte durch ein spanloses Eindrücken mittels Spaltrollen bei, die sich besonders für ein kontinuierlich ablaufendes automatisches Herstellungsverfahren eignen.

Zur Herstellung des erfindungsgemäßen Torblattes werden in der mit den Spalten zu versehenden Blechschale neben den beiden auf der Hohlrauminnenseite anzubringenden Kerben jeweils mittig zwischen den Kerben auf der dem Hohlraum abgewandten Seite eine weitere Kerbe angebracht. Diese weitere Kerbe erleichtert das Eindrücken des Spaltes mit den Spaltrollen.

Eine bevorzugte Ausgestaltung des Verfahrens zur Herstellung der erfindungsgemäßen Torblätter sieht vor, daß von einem Einlaufgerüst zwei Metallbänder, die auf Metallbandrollen aufgewickelt sind, abgezogen werden und in einer zwei-etagigen Rollenformmaschine zur Bildung des Metallhohlprofiles geformt werden. In dieser Rollenformmaschine wird eines der Bänder mit den Sicken und den darinliegenden Kerben versehen.

In einer weiteren Rollenformmaschine werden sodann die Unterseiten der vorprofilierten Bänder durch Andruckrollen zusammengedrückt und ihre Oberseiten durch eine Spreiznase oder eine Spreizrolle auseinandergehalten. In der Nähe dieses Spreizwerkzeuges ist die Austrittsdüse einer Kunststoffschaummaschine angebracht, durch die zwischen die Bänder eine aushärtbare Kunststoffschaummasse, beispielsweise Polyurethan, eingefüllt wird. Diese Kunststoffschaummasse stellt das wärmeisolierende Material dar. Nach dem Einfüllen dieser Kunststoffschaummasse werden die Metallbänder an ihrer Oberseite in der Rollenformmaschine aneinandergedrückt und beispielsweise durch entsprechendes Einbiegen aneinander befestigt.

Um ein Verziehen oder Verwinden der zu einem Hohlprofil geschlossenen Metallbänder zu verhindern, bzw. auszugleichen, durchlaufen die geschlossenen Metallbänder eine Ausrichtstrecke, bevor sie auf die Aushärtestrecke, in der der Kunststoff aushärtet, weitergeleitet werden.

Am Ende der Aushärtestrecke befindet sich eine Längenmeßeinrichtung, die einen Ablängautomaten steuert. Der Ablängautomat ist mit einer fließenden Säge ausgestattet, die es erlaubt, das sich bewegende Metallband in einzelne Metallhohlprofile gewünschter Länge zu zerschneiden. Um einen Stau innerhalb dieser Säge zu vermeiden, werden die abgesägten einzelnen Stücke beschleunigt aus dem Ablängautomaten herausgezogen.

Zur Bildung eines Rolltorpanzers müssen die einzelnen abgelängten Metallhohlprofile mit ihren Gelenkelementen ineinandergeschoben werden. Hierzu ist gemäß der Erfindung ein automatisiertes Verfahren vorgesehen. Diesem Verfahren entsprechend wird ein Metallhohlprofil von einer Hubzange an seinen beiden Enden erfaßt und in eine um die Breite dieses Metallhohlprofiles tiefere Position gefahren. In dieser tieferen Position wird es sodann von einer Haltezange erfaßt und festgehalten. Nach dem Zugriff der Haltezange fährt die Hubzange wieder in ihre obere Position, so daß sie erneut betriebsbreit ist. Das nächstfolgende Metallhohlprofil wird sodann mittels entsprechender Antriebsrollen mit seinem unteren Gelenkelement in das obere Gelenkelement des vorhergehenden Metallhohlprofils eingeschoben. Anschließend wird dieses zuletzt angekommene Metallhohlprofil von der Hubzange erfaßt, so daß dieser Zyklus erneut durchlaufen werden kann.

Gemäß einer weiteren Ausgestaltung des erfindungsgemäßen Verfahrens werden die ineinandergeschobenen Metallhohlprofile seitlich mittels eines Querförderbandes zu einer Fräsanlage geführt. In dieser Fräsanlage werden an den Endflächen der Metallhohlprofile Schlitze in die den Hohlraum ausfüllende wärmeisolierende Masse eingefräst, so daß Endstücke mit ihren Montagenasen an diesen Schlitzen befestigt werden können. Das Aufpressen dieser Endstücke erfolgt in einem nachfolgenden Verfahrensgang. Nach dem Aufpressen der Endstücke sind die einzelnen Torblätter, die bereits zur Bildung eines Rolltorpanzers ineinandergeschoben sind, vervollständigt. Im Anschluß daran werden die ineinanderhängenden Torblätter zu einem Ballen aufgewickelt. Gleichzeitig wird zwischen die einzelnen Lagen der Torblätter ein Papier eingelegt, um die Torblätter gegen Verkratzen zu schützen. Dieses Papier wird von einer Papierrolle abgezogen.

Die zur Ausführung des erfindungsgemäßen Herstellungsverfahrens dienende Vorrichtung ist in den Ansprüchen 19-31 angegeben.

Im folgenden wird nun die Erfindung anhand bevorzugter Ausführungsbeispiele und der Figuren beschrieben und näher erläutert.

Es zeigt
Fig. 1 einen Querschnitt durch ein erfindungsgemäßes Torblatt,
Fig. 2 die mit den Kerben und Sicken versehene Wandung des Torblattes vor dem Eindrücken der Spalte,
Fig.3 die zu einem Gelenk ineinandergeschobenen Ober- bzw. Unterseiten zweier erfindungsgemäßer Torblätter,
Fig.4 verschiedene Ausbildungsarten der erfindungsgemäß vorgesehenen Spalte,
Fig. und 6 Metallbänder, die zwischen den Rollen einer Rollenformmaschine vorprofiliert werden,
Fig. das Einfüllen einer Kunststoffschaummasse zwischen die vorprofilierten Bänder,
Fig. das Eindrücken der erfindungsgemäß vorgesehenen Spalte,
Fig.9 und 10 das Einlaufgerüst einer für die Durchführung eines Endlos-Verfahrens geeigneten Herstellungsvorrichtung,
Fig. 11 und 12 eine erste Rollenformmaschine zur Vorprofilierung der Metallbänder,
Fig. 13 und 14 eine Vorrichtung zum Spreizen der Oberseiten der Metallbänder und zum Einfüllen von Kunststoffschaummasse sowie eine zweite Rollenformmaschine,
Fig. 15 und 16 eine Längenmeßeinrichtung, eine Vorrichtung zum Eindrücken der Spalte sowie eine Antriebsvorrichtung und einen nachfolgenden Ablängautomaten,
Fig. 17 und 18 eine Vorrichtung zum automatischen Ineinandersetzen der einzelnen Metallhohlprofile,
Fig. 19 das Ineinanderschieben der Metallhohlprofile,
Fig.20 das Überführen der ineinandergesetzten Metallhohlprofile zu einer Fräsvorrichtung und einer Vorrichtung zum Aufpressen der Endstücke sowie einer Aufwickelvorrichtung und
Fig. 21 das Aufpressen der Endstücke auf ein Metallhohlprofil.

Die Fig. 1 zeigt einen Querschnitt durch ein erfindungsgemäßes Torblatt 1. Es besteht aus einem Metallhohlprofil, das von zwei ineinandergebogenen Lamellenblättern 20, 21 gebildet wird. Diese Lamellenblätter 20, 21 besitzen unterschiedliche Stärke. Das Lamellenblatt 20, das die Außenschale des Profilkörpers bildet, besitzt die größere Wandstärke, da es die notwendige Stabilität und Zugfestigkeit des Torblattes aufzubringen hat. Das dünnere Lamellenblatt 21 bildet die auf der Torinnenseite liegende Hohlraumwand 7. In dieser Hohlraumwand 7 sind Sicken 13 angebracht, innerhalb derer die Spalte 9 verlaufen. Die Spalte 9 werden von zwei zum Hohlraum 3 eingebogenen Schenkeln 12 begrenzt. Die Biegekante der Schenkel 12 verläuft entlang den Kerben 15. Die Spalte 9 befinden sich in der Nähe der Hohlraumschmalseiten 10, damit ein möglichst großer Teil der Hohlraumwand 7 isoliert liegt. Der Hohlraum 3 des Torblattes ist mit einer wärmeisolierenden Masse ausgefüllt.

Die Fig. 2 zeigt, daß zur Bildung der Spalte 9 auf der zum Hohlraum 3 liegenden Oberfläche 17 der Wand 7 zwei Paare von Kerben 15 angebracht sind. Auf der gegenüberliegenden Oberfläche 18 der Hohlraumwand 7 ist mittig zwischen den beiden Kerben 15 eines jeden Paares eine weitere, tiefere Kerbe 16 angebracht. Alle drei Kerben 15, 16 befinden sich innerhalb einer Sicke 13, die zu dem Hohlraum 3 hin vorspringt. Wird ein Werkzeug in die Kerbe 16 hineingedrückt, so reißt die Kerbe 16 zu einem Spalt 9 auf, wie es in der Fig. 1 gezeigt ist.

An ihren Längsseiten sind die Lamellenblätter 20, 21 krallenförmig ineinandergebogen, so daß sie Gelenkelemente 5, 6 bilden. Die Fig. 3 zeigt, wie zwei Gelenkelemente von zwei Torblättern gelenkig ineinandergreifen.

Die Fig. 4 zeigt eine perspektivische Darstellung eines erfindungsgemäßen Torblatts. Im oberen Teil ist eine Ausführungsart dargestellt, bei der die Spalte 9 von einzelnen, schmalen Stegen 11 überbrückt sind. Diese schmalen Stege bewirken eine mechanisch feste Verbindung der zum Torinnenraum liegenden Hohlraumwand 7 zu den Gelenkelementen. Ferner ist erkennbar, daß die Spalte 9 innerhalb einer Sicke 13 liegen. Die Spalte 9 sind von Schenkeln 12 begrenzt, die zum Hohlraum 3 nach innen eingebogen sind. Im unteren Teil ist dargestellt, daß der Spalt 9 auch durchgehend sein kann. Zur Herstellung eines erfindungsgemäßen Torblattes in einem Endlos-Verfahren werden von einem Einlaufgerüst 30, auf dem sich zwei Metallbandrollen 31, 32 befinden, Metallbänder 33, 34 abgezogen. Dieses Einlaufgerüst ist in den Fig. 10 und 11 dargestellt. Von dem Einlaufgerüst werden die Metallbänder 33, 34 über Rollen 302, 303 eines Rollengerüstes 301 abgezogen. Die Bänder werden um 90° gedreht und Antriebsrollen 38, die am Eingang einer zwei-etagigen Rollenformmaschine 35 angeordnet sind, angetrieben. Das dünnere Metallband 33 läuft durch eine Sickenstation, in der es von entsprechend ausgebildeten Rollen 39 mit einer durchlaufenden Sicke versehen wird. Hinter der Sickenstation befindet sich die Kerbstation, in der das Metallband 33 mit den in Fig. 2 dargestellten Kerben 15,16 versehen wird. Die Kerben werden dort mit Hilfe von Rollen 37, die mit Schneiden ausgestattet sind, angepreßt. In nachfolgenden Rollen 36 werden sodann die Metallbänder 33, 34 vorprofiliert. Dies ist in den Fig. 5 und 6 dargestellt. Die Metallbänder gelangen dann zu einer zweiten Rollenformmaschine 40, die in den Fig. 13 und 14 näher dargestellt ist. Am Einlauf dieser zweiten Rollenformmaschine 40 befinden sich Andruckrollen 41, in denen die Unterseiten der vorprofilierten Bänder 33, 34 zusammengedrückt werden. Dies ist in der Fig. 7 näher dargestellt. Die zweite Rollenformmaschine 40 besitzt ferner eine Spreizrolle 42, mit der die Oberseiten der vorprofilierten Bänder 33, 34 gespreizt gehalten werden. Dies ermöglicht es, mit einer zwischen die Bänder 33, 34 hineinragenden Austrittsdüse 51 einer Polyurethanschaummaschine Polyurethanflüssigkeit als wärmeisolierendes Material 4 einzufüllen. Hinter der Einfüllstation für die Polyurethanflüssigkeit befinden sich Schließrollen 43, mit denen die Oberseiten der vorprofilierten Bänder 33, 34 geschlossen werden und die Oberseiten und Unterseiten dieser Bänder zur Ausbildung von krallenförmigen Gelenkelementen 5, 6 ineinandergebogen und dadurch aneinander befestigt werden. Am Ende der zweiten Rollenformmaschine 40 befindet sich ein Profilrichtapparat 60, der Verwindungen des aus den Bändern 33, 34 gebildeten Profils ausgleicht und behebt. Von der zweiten Rollenformmaschine gelangen dann die zu einem Hohlprofil geschlossenen Bänder auf eine Aushärtestrecke 62. Diese Aushärtestrecke 62 ist im linken Teil der Fig. 15 und 16 schematisch dargestellt. Von der Aushärtestrekke gelangt das endlose, aus den Metallbändern 33,34 gebildete Hohlprofil in eine Längenmeßeinrichtung 70. Diese Längenmeßeinrichtung dient zum Steuern des Ablängautomaten 80, mit dem das endlose Profil in Einzelstücke zersägt wird. Die Längenmeßeinrichtung ist mit einem auf dem Profil laufenden, federbelasteten Meßrad und mit Längen- und Stückzählern ausgestattet. Von der Längenmeßeinrichtung gelangt dann das endlose Profil in eine Spaltstation 75, in der mit Spaltrollen 76 die Kerben 16 zu Spalten 9 geöffnet werden. Das Eindrücken der Spalte ist in der Fig. 8 näher verdeutlicht. Das Profil wird von einer Gegenrolle 78 gehalten, wenn die Spaltrolle 76 die Spalte 9 eindrückt. Die Spaltrolle 76 kann von der Hohlraumwand 7 des Profils abgehoben werden, so daß einzelne Spalte mit zwischen ihnen liegenden Stegen 11 erzeugt werden können. Hinter der Spaltstation befindet sich ein Treibgerüst 77, der das endlose Profil zu einem Ablängautomaten 80 verschiebt. Dieser Ablängautomat 80 dient zum fliegenden Trennen des endlosen Profils. Es ist dazu mit einer fliegenden Säge 81 ausgestattet, die sich auf einem Sägeschlitten 82 befindet. Die Steuerung dieses Ablängschlittens bzw. der fliegenden Säge geschieht mit der Längenmeßeinrichtung 70. Die Anordnung aus Längenmeßeinrichtung, Spaltstation, Treibgerüst und Ablängautomat ist in den Fig. 15 und 16 dargestellt. Die einzelnen, abgeschnittenen Profilkörper werden von einem Treibgerüst 85 beschleunigt aus dem Ablängautomaten herausgezogen und über Führungsrollen 86 in eine Montageeinrichtung 91 befördert. Diese Montageeinrichtung 91 dient zum automatischen Ineinandersetzen der abgeschnitten Metallhohlprofile. Das zuletzt eingeschobene Metallhohlprofil 92 wird von einer Hubzange 94 erfaßt. Diese Hubzange 94 fährt sodann in eine untere Position, die genau um die Breite des Metallhohlprofils 92 tiefer liegt als die Einlaufposition. In dieser tieferen Position wird das Metallhohlprofil 92 sodann von einer Haltezange 92 erfaßt. Von dem Treibgerüst 85 wird nun das nächste Metallhohlprofil 93 in die Montageeinrichtung eingeführt. Dieses Metallhohlprofil 93 wird dabei mit seinem unteren Gelenkelement 6 in das obere Gelenkelement 5 des zuvor eingeschobenen Metallhohlprofils 92 eingeführt. Die überschüssige Bewegungsenergie des Metallhohlprofils 93 wird von der Dämpfung eines abklappbaren Anschlags 99 aufgenommen und vernichtet. Nach dem Einschieben des Metallhohlprofils 93 wird es von der Hubzange 94 in die tiefere Position gebracht, in der sich zuvor das Metallhohlprofil 92 befunden hat. Anschließend fährt die Hubzange 94 wieder in ihre obere Position, während das Metallhohlprofil 93 von der Haltezange 95 erfaßt ist. Der Einschiebvorgang eines weiteren Profils "ann nun stattfinden. Die Anordnung aus Treibgerüst 85, Führungsrollen 86 und der Montageeinrichtung 91 ist in den Fig. 17 und 18 näher dargestellt. Die Fig. 19 verdeutlicht näher das Ineinandersetzen der Metallhohlprofile 92 und 93. Die Haltezange 95 ist schematisch durch zwei Stäbe dargestellt, die gegen das Profil 92 angepreßt werden.

Sollen die einzelnen Profile nicht ineinandergeschoben, sondern einzeln verpackt werden, so werden die Hub- und die Haltezange nicht betrieben, der Anschlag 99 weggeklappt, so daß die einzelnen Profile von der Treibrolle 98 auf den Rollgang 114 gelangen.

Der weitere Verfahrensgang ist in der Fig. 20 dargestellt. Im linken Teil der Fig.20 ist die Montageeinrichtung 91 mit der Haltezange 95 und der zwischen zwei Positionen verschiebbaren Hubzange 94 erkennbar. Die ineinandergeschobenen Profile gleiten über eine abklappbare Ablaufschräge 102 auf ein Querförderband 100. Die Ablaufschräge kann mit einem pneumatischen Zylinder 103 betätigt werden. Das Querförderband 100 ist taktweise betreibbar. Es führt die ineinandergeschobenen Profile nacheinander in eine Fräsanlage 104. In dieser Fräsanlage wird an jedem zweiten Profil beidseitig von oben und unten ein Schlitz eingefräst. Das Querförderband 100 befördert die einzelnen Profile sodann zu einer Vormontagestation, bei der beidseitig ein Endstück 22 aus einem Magazin über eine Aufgleitschiene aufgeschoben wird. In einer weiteren Vorrichtung werden diese Endstücke 22 sodann angepreßt, so daß ihre Montagenasen 23 in die Schlitze 19 einrasten. Nach dieser Montage der Endstücke sind die einzelnen Metallhohlprofile zu fertigen Torblättern geworden. Diese Torblätter sind bereits zu einem Rolltorpanzer ineinandergeschoben, so daß keine weiteren Bearbeitungsvorgänge nötig sind. Die aneinanderhängenden Torblätter werden in einer Aufwickelstation 110 zu einem Ballen 25 aufgewickelt. Zwischen den einzelnen Lagen des Ballens 25 wird eine Papierbahn eingelegt, die von einer Papierrolle 112 abgezogen wird.

Wenn das letzte Profil eines Panzers montiert ist und den Bereich der Montagezangen verlassen hat, und der nächste herzustellende Panzer eine andere Länge der Torblätter besitzt, wird bei der Montageeinrichtung die Einheit mit Haltezange, Hubzange und Dämpfanschlag auf die neue vorgegebene Stablänge eingefahren. Diese Stablänge wird zugleich der Längenmeßeinrichtung und damit dem Ablängautomaten eingegeben. Gleichzeitig wird die Taktzahl des Querförderbands 100 sowie die Taktzahl der Fräsanlage und der Aufpreßanlage für die Endstücke verkürzt, so daß zwischen dem auslaufenden und dem neu einlaufenden Panzer ein Abstand entsteht. Sobald der auslaufende Panzer die Montage seiner Endstücke durchlaufen hat, werden auch die Fräsanlage und die Anlage zum Aufpressen der Endstücke auf das neue Längenmaß des Panzers eingefahren.

## Patentansprüche

1. Torblatt für ein Deckenglieder- oder Rolltor, bestehend aus einem von zwei Blechschalen (7, 8) gebildeten Hohlprofil (2; 92, 93), dessen Hohlraum (3) mit einer wärmeisolierenden Masse ausgefüllt ist, mit an den Längsseiten des Hohlprofiles vorgesehenen Gelenkelementen (5, 6) und mit zwei sich nächst der beiden Gelenkelemente über die Länge des Torblattes erstreckenden Spalten (9), die von zur Hohlraumseite eingebogenen Schenkeln (12) begrenzt sind, gekennzeichnet durch folgende Merkmale
a) die Spalte (9) befinden sich auf der Breitseite der inneren Blechschale (7) des Torblattes,
b) die Spalte (9) sind von schmalen durch Spaltunterbrechungen gebildeten Stegen (11) überbrückt,
c) die Schenkel (12) der Spalte (9) weisen auf der Hohlraumseite an der Biegewurzel parallel zum Spalt verlaufende Kerben (15) auf.

2. Verfahren zur Herstellung eines Torblattes nach Anspruch 1, dadurch gekennzeichnet, daß in der mit den Spalten zu versehenen inneren Blechschale (7) auf der Hohlraumseite zwei parallel zum Spalt verlaufende Kerben (15) und jeweils mittig zwischen den Kerben (15) auf der dem Hohlraum abgewandten Seite eine weitere Kerbe (16) angebracht werden, welche nachfolgend eingedrückt wird.

3. Verfahren nach Anspruch 2, dadurch gekennzeichnet, daß von zwei auf einem Einlaufgerüst (30) gelagerten Metallbandrollen (31, 32) Metallbänder (33, 34) abgezogen und in einer zwei-etagigen Rollenformmaschine (35) zur Bildung eines Metallhohlprofils (2) geformt werden und daß eines der Bänder (33) mit den drei Kerben (15, 16) versehen wird.

4. Verfahren nach Anspruch 3, dadurch gekennzeichnet, daß in einer nachfolgenden zweiten Rollenformmaschine (40) die Unterseite der vorprofilierten Bänder (33, 34) mittels Andruckrollen (41) zusammengedrückt und ihre Oberseiten gespreizt gehalten werden, und daß zwischen die Metallbänder (33, 34) wärmeisolierendes Material (4) eingefüllt wird.

5. Verfahren nach Anspruch 4, dadurch gekennzeichnet, daß das Auseinanderspreizen mittels einer Spreizrolle (42) oder einer Spreiznase erfolgt.

6. Verfahren nach Anspruch 4 oder 5, dadurch gekennzeichnet, daß zwischen die Bänder (33, 34) eine aushärtbare Kunststoffschaummasse (4), insbesondere Polyurethanschaum, eingefüllt wird.

7. Verfahren nach einem der Ansprüche 4 bis 6, dadurch gekennzeichnet, daß in der zweiten Rollenformmaschine (40) nach dem Einfüllen des wärmeisolierenden Materials (4) die Metallbänder (33, 34) an ihrer Oberseite mittels Schließrollen (43) aneinandergedrückt und aneinander befestigt werden.

8. Verfahren nach einem der Ansprüche 3 bis 7, dadurch gekennzeichnet, daß die Metallbänder (33, 34) an ihrer Ober- und Unterseite krallenförmig ineinandergebogen werden.

9. Verfahren nach Anspruch 8, dadurch gekennzeichnet, daß die Metallbänder (33, 34) eine Ausrichtstrecke (60) durchlaufen.

10. Verfahren nach Anspruch 7, dadurch gekennzeichnet, daß die zusammengefügten Metallbänder (33, 34) eine Aushärtestrecke (62) durchlaufen.

11. Verfahren nach einem der Ansprüche 7 bis 10, dadurch gekennzeichnet, daß die zu einem Hohlprofil zusammengefügten Metallbänder (33,

34) eine Längenmeßeinrichtung (70) durchlaufen.

12. Verfahren nach einem der Ansprüche 4 bis 11, dadurch gekennzeichnet, daß in einer Spaltvorrichtung (75) die Spalte (9) mit Spaltrollen (76) eingedrückt werden.

13. Verfahren nach Anspruch 11, dadurch gekennzeichnet, daß das aus den zusammengefügten Metallbändern (33, 34) bestehende Hohlprofil in einem von der Längenmeßeinrichtung (70) gesteuerten Ablängautomaten (80), der mit einer fliegenden Säge (81) versehen ist, auf einzelne Metallhohlprofile vorgegebener Länge geschnitten wird.

14. Verfahren nach Anspruch 13, dadurch gekennzeichnet, daß die einzelnen abgeschnittenen Metallhohlprofile (2) gegenüber der Fortbewegungsgeschwindigkeit der Metallbänder (33, 34) beschleunigt aus dem Ablängautomaten (80) herausgezogen werden.

15. Verfahren nach Anspruch 13 oder 14, dadurch gekennzeichnet, daß die abgeschnittenen Metallhohlprofile (2) in einer Montageeinrichtung (91) mit ihren Gelenkelementen (5, 6) ineinandergeschoben werden.

16. Verfahren nach Anspruch 15, dadurch gekennzeichnet, daß
a) das jeweils zuletzt eingeschobene Metallhohlprofil (92) nach dem Einschieben von einer Hubzange (94) an seinen beiden Enden erfaßt wird und sodann auf eine um die Breite des Metallhohlprofils (2) tiefere Position gefahren wird,
b) daß dieses Metallhohlprofil (92) in dieser tieferen Position von einer Haltezange (95) erfaßt und gehalten wird, wobei die Hubzange geöffnet wird,
c) daß die Hubzange (94) in ihre obere Position gefahren wird,
d) daß ein weiteres Metallhohlprofil (93) mit seinem unteren Gelenkelement (6) in das obere Gelenkelement (5) des zuletzt eingeschobenen Metallhohlprofils (92) eingeführt wird,
e) und daß die Verfahrensschritte a) bis d) so oft wiederholt werden, bis eine gewünschte Anzahl von Metallhohlprofilen ineinandergesetzt sind.

17. Verfahren nach einem derAnsprüche 14 bis 16, dadurch gekennzeichnet, daß die ineinandergeschobenen Metallhohlprofile (92, 93) zu einer Fräsanlage (104) geführt werden, daß jedes der Metallhohlprofile beidseitig an seinen Enden mit Schlitzen (19), die in die wärmeisolierende Masse (4) hineinragen, versehen wird, und daß in einer weiteren Aufpreßanlage (106) Endstücke (22) mit ihren Montagenasen (23) eingepreßt werden.

18. Verfahren nach Anspruch 16 oder 17, dadurch gekennzeichnet, daß die ineinandergefügten und mit Endstücken (22) versehenen Torblätter (1) von einer Aufwickelvorrichtung (110) zu einem Ballen (25) aufgewickelt werden.

19. Vorrichtung zur Durchführung eines Verfahrens nach einem der Ansprüche 2 bis 17, gekennzeichnet durch ein Einlaufgerüst (30) mit zwei darauf aufliegenden Metallbandrollen (31, 32), eine mit Antriebsrollen versehene Rollenformmaschine (35), die an die zu bildende Gestalt der Torblattlamellen (20, 21) angepaßte Formrollen (36) sowie Kerbrollen (37) zur Ausbildung der Kerben (15, 16) und Rollen (39) zur Ausbildung der Sicken (13) aufweist.

20. Vorrichtung zur Durchführung eines Verfahrens nach einem der Ansprüche 4 bis 17, gekennzeichnet durch eine zweite Rollenformmaschine (40) mit unteren Andruckrollen (41) zum Aneinanderdrücken der Unterseite der Bänder (33, 34), mit einer Spreiznase und/oder einer Spreizrolle (42), mit Schließrollen (43) zum Schließen der Metallbänder (33, 34), wobei diese Schließrollen (43) hinter der Spreizrolle oder Spreiznase (42) angebracht sind, und durch eine am Ende der Rollenformmaschine (40) angebrachte Richtstrecke (60) zum Ausrichten der zusammengeschlossenen Bänder (33, 34).

21. Vorrichtung nach Anspruch 20, gekennzeichnet durch eine Polyurethanschäummaschine (50), deren Auslaufdüse (51) zwischen den unteren Andruckrollen (41) und den Schließrollen (43) der zweiten Rollenformmaschine (40) angebracht ist.

22. Vorrichtung nach einem der Ansprüche 19 bis 21, gekennzeichnet durch eine mit Gleit- und Stützrollen (63, 64) versehene Aushärtestrecke (62).

23. Vorrichtung nach einem der Ansprüche 19 bis 22, dadurch gekennzeichnet, daß zum Eindrücken der Spalte (9) eine mit einer oder mehreren Spaltrollen (76) ausgestattete Spaltstation (75) vorhanden ist.

24. Vorrichtung nach einem der Ansprüche 19 bis 23, dadurch gekennzeichnet, daß eine Längenmeßeinrichtung (70) zum Messen der durchlaufenden Profillänge vorhanden ist.

25. Vorrichtung nach Anspruch 24, dadurch gekennzeichnet, daß ein Ablängautomat (80) vorhanden ist, der eine mit einem beweglichen Sägeschlitten (82) und mit einem Profilspannstock versehene fliegende Säge (81) aufweist, und der von der Längenmeßeinrichtung (70) steuerbar ist.

26. Vorrichtung nach Anspruch 25, dadurch gekennzeichnet, daß eine Treibvorrichtung (85) zum Herausziehen der abgeschnittenen Metallhohlprofile (2) aus dem Ablängautomaten vorhanden ist.

27. Vorrichtung nach Anspruch 25 und 26, dadurch gekennzeichnet, daß eine automatische Montageeinrichtung (91) zum Ineinandersetzen der Gelenkelemente (5, 6) der abgeschnittenen Metallhohlprofile (2) vorhanden ist, welche mit einer zwischen zwei Positionen verschiebbaren Hubzange (94) und einer Haltezange (95) versehen ist.

28. Vorrichtung nach Anspruch 27, dadurch gekennzeichnet, daß eine klappbare Ablaufschräge (102) und ein taktweise steuerbares Querförderband (100) zum Transport der ineinandergesetzten Metallhohlprofile vorhanden sind.

29. Vorrichtung nach Anspruch 28, dadurch gekennzeichnet, daß eine Fräsvorrichtung (104) zum Einfräsen von Schlitzen in die seitlichen Endflächen der Metallhohlprofile und eine Anordnung (106) zum Aufpressen von Endstükken (23) vorhanden ist.

30. Vorrichtung nach Anspruch 28 oder 29, dadurch gekennzeichnet, daß eine Aufwickelvorrichtung (110) zum Aufwickeln der der ineinandergesetzten Torblätter vorhanden ist.

31. Vorrichtung nach Anspruch 30, dadurch gekennzeichnet, daß eine Papierrolle (112) vorhanden ist, deren Papierbahn von der Aufwickelvorrichtung (110) erfaßt und zwischen die Lagen von Torblättern gelegt wird.

## Claims

1. Slat for a roller shutter or multi-section over-head door comprising a hollow section (2; 92, 93) formed from two sheet metal shells (7, 8) of which the hollow space (3) is filled with a heat-insulating material having hinge elements (5, 6) provided on the longitudinal sides of the hollow section, and having two slots (9) which extend, next to the two hinge elements, along the length of the slat and which are bounded by side-pieces (12) which are bent in towards the hollow space, characterised by the following features:
(a) the slots (9) are located on the broad side of the inner sheet metal shell (7) of the slat,
(b) the slots (9) are bridged by narrow cross-pieces (11) formed by breaks in the slots,
(c) the side-pieces (12) of the slots (9) have, on the hollow space side at the root of the bend, notches (15) which extend parallel to the slot.

2. Method od producing a slat according to claim 1, characterised in that in the inner sheet metal shell (7), which is to be provided with the slots there are made, on the hollow space side, two notches (15) which extend parallel to the slot and, in each case centrally between the notches (15) on the side which is remote from the hollow space, a further notch (16), which is subsequently pressed in.

3. Method according to claim 2, characterised in that metal bands (33, 34) are pulled off two metal band rolls (31, 32), which are carried on a lead-in frame (30), and are moulded in a two-stage roll moulding machine (35) in order to form a hollow metal section (2), and in that one of the bands (33) is provided with the three notches (15, 16).

4. Method according to claim 3, characterised in that, in a successive second roll moulding machine (40), the lower sides of the pre-shaped bands (33, 34) are pressed together by means of contact pressure rollers (41), and their upper sides are held, spread, and in that heat-insulating material (4) is inserted between the metal band (33,34).

5. Method acccording to claim 4, characterised in that spreading is carried out by means of a spreading roller (42) or a spreading projection.

6. Method according to claim 4 or 5, characterised in that an age-hardening plastics foam material (4), more particularly polyurethane foam, is inserted between the bands (33, 34).

7. Method according to one of claims 4 to 6, characterised in that the second roll moulding machine (40) after the heat-insulating material (4) has been inserted, the upper sides of the metal bands (33, 34) are pressed together by means of closing rollers (43), and are made fast together.

8. Method according to one of claims 3 to 7, characterised in that the metal bands (33, 34) are bent in claw-like fashion into one other at their upper and lower sides.

9. Method according to claim 8, characterised in that the metal band (33, 34) pass through an aligning section (60).

10. Method according to claim 7, characterised in that the joined metal bands (33, 34) pass through a hardening section (62).

11. Method according to one of claims 7 to 10, characterised in that the metal bands (33, 34), which are joined to form a hollow section, pass through a length measuring device (70).

12. Method according to one of claims 4 to 11, characterised in that the slots (9) are pressed in a slotting arrangement (75) with slotting rollers (76).

13. Method according to claim 11, characterised in that the hollow section which comprises the joined metal bands (33, 34) is cut into individual, hollow metal sections, having a prescribed length, in an automatic cross-cut machine (80) which is provided with an overhung saw (81) and which is controlled by the length measuring device (70).

14. Method according to claim 13, characterised in that the individual, cut-off hollow metal sections (2) are extracted from the automatic cross-cut machine (80) at a speed which is accelerated with respect to that of the travelling speed of the metal bands (33, 34).

15. Method according to claim 13 or 14, characterised in that the cut-off hollow sections (2) have hinge elements (5, 6) pushed into one another in an assembling device (91).

16. Method according to claim 15 characterised in that:
(a) after the, for the time being, last hollow metal section (92) to be pushed in has been pushed in, it is grasped at both ends by lifting pincers (94) and is then moved into a position which is lower by the width of the hollow metal section (2),
(b) in that this hollow metal section (92) is grasped and held in this lower position by holding pincers (94) and the lifting pincers opened,
(c) in that the lifting pincers (94) are moved into their upper position,
(d) in that a further hollow metal section (93) is pushed with its lower hinge element (6) into the upper hinge element (5) of the last pushed in hollow metal section (92),
(e) and in that the method steps (a) to (d) are repeated as often as necessary until a desired number of hollow metal sections are coupled into one another.

17. Method according to one of claims 14 to 16, characterised in that the in one another coupled hollow metal sections (92, 93) are moved to a milling arrangement (104), in that each of the hollow metal sections is provided on both sides at its ends with slots (19) which project into the heat-insulating mass (4), and in that in a further pressing-on arrangement (106) end portions (22) have their mounting lugs (23) pressed in.

18. Method according to claim 16 or 17, characterised in that the door sheets (1), which are inserted inside one another and which are provided with end portions (22), are wound up into a roll (25) by a winding-up device (110).

19. Apparatus for implementing a method according to one of claims 2 to 17, characterised by a lead-in frame (30) with two metal band rolls (31, 32) supported thereon, a roll moulding machine (35), which is provided with driving rollers and which has moulding rollers (36) which are adapted to the shape to be formed of the slat lamellae (20, 21) and also notch rollers (37) for forming the notches (15, 16) and rollers (39) for forming the crease (13).

20. Apparatus for implementing a method according to one of claims 4 to 17, characterised by a second roll moulding machine (40) with lower contact pressure rollers (41) for pressing together the lower sides of the bands (33, 34), with a spreading projection and/or a spreading roller (42), with closing rollers (43) for closing the metal bands (33, 34), these closing rollers (43) being provided behind the spreading roller or spreading projection (42), and by an aligning section (60) provided at the end of the roll moulding machine (40) for aligning the closed together bands (33, 34).

21. Apparatus according to claim 20, characterised by a polyurethane foam machine (50) of which the discharge nozzle (51) is mounted between the lower contact pressure rollers (41) and the closing rollers (43) of the second roll moulding machine (40).

22. Apparatus according to one of claims 19 to 21, characterised by a hardening section (62) which is provided with sliding- and supporting rollers (63, 64).

23. Apparatus according to one of claims 19 to 22, characterised in that in order to form the slots (9), there is a slotting arrangement (75) which is provided with one or more slotting rollers (76).

24. Apparatus according to one of claims 19 to 23, characterised in that there is a length measuring device (70) for measuring the continuous sectional length.

25. Apparatus according to claim 24, characterised in that there is an automatic cross-cut machine (80) which has an overhung saw (81) with a movable saw carriage (82) and a section vice, and which is controllable by the length measuring device (70).

26. Apparatus according to claim 25, characterised in that there is a driving device (85) for extracting the cut-off hollow metal sections (2) from the automatic cross-cut machine.

27. Apparatus according to claim 25 and 26, characterised in that there is an automatic assembling device (91) for setting the hinge elements (5, 6) of the cut-off hollow metal sections (2) inside one another, which is provided with lifting pincers (94), which are displaceable between two positions, and holding pincers (95).

28. Apparatus according to claim 27, characterised in that there are a hinged delivery slope (102) and a transverse conveyer belt (100), which is cyclically controllable for transporting the intercoupled hollow metal sections.

29. Apparatus according to claim 28, characterised in that there is a milling apparatus (104) for milling slots into the lateral end faces of the hollow metal sections, and an arrangement (106) for pressing on end portions (23).

30. Apparatus according to claim 28 or 29, characterised in that there is a winding-up device (110) for winding up the intercoupled slats.

31. Apparatus according to claim 30, characterised in that there is a paper roll (112) the web of which paper is grasped by the winding-up device (110) and inserted between the layers of slats.

## Revendications

1. Lame pour porte enroulable ou porte à lames articulées, composée d'un profilé creux (2, 92, 93) formé de deux parois de tôle (7, 8), la cavité (3) du profilé étant remplie d'une masse calorifuge, la lame comportant des éléments d'articulation (5, 6) prévus sur les côtés longs du profilé creux ainsi que deux fentes (9), qui s'étendent près des deux éléments d'articulation, sur la longueur de la lame de porte et qui sont limitées par des branches (12) pliées vers la cavité, caractérisée en ce que
a) les fentes (9) se trouvent sur le côté large de la paroi intérieure (7) en tôle de la lame de porte;
b) les fentes (9) sont enjambées par des pattes minces (11), qui les séparent;
c) les branches (12) des fentes (9) présentent, sur la face de la cavité, à l'endroit de l'arête de pliage, des entailles (15), qui sont parallèles à la fente.

2. Procédé pour la fabrication d'une lame pour porte suivant la revendication 1, caractérisé en ce que, dans la paroi intérieure de tôle (7) devant être munie des fentes (9), il est prévu, sur la face de la cavité, deux entailles (15) parallèles à la fente, et, chaque fois entre les entailles (15), à égale distance de celles-ci, sur la face opposée à la cavité, une autre entaille (16), ces entailles étant ensuite enfoncées.

3. Procédé suivant la revendication 2, caractérisé en ce qu'à partir de deux bobines (31, 32) de bandes métalliques (33, 34) montées sur un bâti d'entrée (30), les bandes métalliques sont débitées et formées, dans une machine de formage à galets (35) à deux étages, en un profilé métallique creux 2) une des bandes (33) recevant lestrois entailles (15,16).

4. Procédé suivant la revendication 3, caractérisé en ce que, dans une deuxième machine de formage à galets (40) placée en aval, la face inférieure des bandes (33, 34) qui ont subi un profilage d'ébauche est comprimée par des galets presseurs (41), que leurs faces supérieures sont maintenues écartées et qu'entre les bandes métalliques (33, 34) il est introduit un matériau calorifuge (4).

5. Procédé suivant la revendication 4, caractérisé en ce que l'écartement des bandes est assuré par un galet écarteur (42) ou un nez écarteur.

6. Procédé suivant une quelconque des revendications 4 et 5, caractérisé en ce qu'entre les bandes (33, 34), il est injecté une masse de mousse durcissable (4) en matière plastique, en particulier en polyuréthanne.

7. Procédé suivant une quelconque des revendications 4 à 6, caractérisé en ce que, dans la deuxième machine de formage à galets (40), après l'injection du matériau calorifuge (4), les bandes métalliques (33, 34) sont appuyées, dans leur partie supérieure, l'une contre l'autre et fixées l'une à l'autre au moyen de galets fermeurs (43).

8. Procédé suivant une quelconque des revendications 3 à 7, caractérisé en ce que les bandes métalliques (33, 34) sont cintrées, sur leurs faces supérieure et inférieure, l'une dans l'autre en forme de griffes.

9. Procédé suivant la revendication 8, caractérisé en ce que les bandes métalliques (33, 34) passent par une zone de redressement (60).

10. Procédé suivant la revendication 7, caractérisé en ce que les bandes métalliques assemblées (33, 34) passent par une zone de durcissement (62).

11. Procédé suivant une quelconque des revendications 7 à 10, caractérisé en ce que les bandes métalliques (33, 34) assemblées en un profilé creux, passent par une installation de mesure des longueurs (70).

12. Procédé suivant une quelconque des revendications 4 à 11, caractérisé en ce que les fentes (9) sont enfoncées avec des rouleaux de fendage (76) dans un dispositif de fendage (75).

13. Procédé suivant la revendication 11, caractérisé en ce que le profilé creux constitué par les bandes métalliques assemblées (33, 34) est tronçonné à la longueurs voulue dans une machine automatique de mise à longueur (80), commandée par l'installation de mesure les longueurs (70) et munie d'une scie volante (81).

14. Procédé suivant la revendication 13, caractérisé en ce que les différents tronçons de profilé métallique creux (2) sont retirés de la machine automatique de mise à longueur (80) avec une accélération par rapport à la vitesse d'avancement des bandes métalliques (33,34).

15. Procédé suivant une quelconque des revendications 13 et 14, caractérisé en ce que les tronçons de profilé métalliques creux (2) sont insérés, sur une installation de montage (91), les uns dans les autres avec leurs éléments d'articulation (5, 6).

16. Procédé suivant la revendication 15, caractérisé en ce que
a) le dernier profilé métallique creux inséré (92) est chaque fois saisi, après l'insertion par une pince à mouvement vertical (94), à ses deux extrémités et ensuite amené à une position qui est plus basse de la largeur du profilé métallique creux (2);
b) ce profilé métallique creux (92) est saisi et maintenu dans cette position basse par une pince de maintien (95), la pince à mouvement vertical s'ouvrant;
c) la pince à mouvement vertical (94) va dans sa position supérieure;
d) un autre profilé métallique creux (93) est introduit, avec son élément d'articulation inférieur (6), dans l'élément d'articulation inférieur (6), dans l'élément d'articulation supérieur (5) du profilé métallique creux (92) inséré en dernier;
e) et que les étapes du procédé a) à d) se répètent jusqu'à ce que le nombre voulu de profilés métalliques creux soient imbriqués les uns dans les autres.

17. Procédé suivant une quelconque des revendications 14 à 16, caractérisé en ce que les profilés métalliques creux (92, 93) insérés les uns dans les autres sont conduits à une installation de fraisage (104), qui munit leurs deux extrémités de mortaises (19) pénétrant dans la masse calorifuge (4) et que, dans une autre installation d'enfoncement (106), des pièces d'extrémité (22) sont enfoncées, avec leurs tenons (23), dans les mortaises.

18. Procédé suivant une quelconque des revendications 16 et 17, caractérisé en ce que les lames de porte (1) assemblées les unes dans les autres et munies de pièces d'extrémité (22) sont enroulées, par un dispositif d'enroulement (110) en une bobine (25).

19. Installation pour la réalisation d'un procédé suivant une quelconque des revendications 2 à 17, caractérisée par un bâti d'entrée (30), portant deux bobines (31,32) de bandes métalliques, une machine de formage à galets (35) munie de rouleaux d'entraînement, cette machine comportant des galets de formage (36) adaptés à la forme des feuilles à lamelles de porte (20, 21) qui doivent être formée ainsi que des galets d'entaillage (37) formant les entailles (15, 16) et des galets (39) formant les moulures (13).

20. Installation pour la réalisation d'un procédé suivant une quelconque des revendications 4 à 17, caractérisée par une deuxième machine de formage à galets (40), qui comporte des galets presseurs inférieurs (41) pour presser l'une contre l'autre les faces inférieures des bandes (33, 34), un nez écarteur et/ou un galet écarteur (42), des galets fermeurs (43) pour la fermeture des bandes métalliques (33, 34), ces galets fermeurs (43) se trouvant derrière le galet ou nez écarteur (42) et par une zone de redressement (60) placée à la fin de la machine de formage à galets (40), pour redresser les bandes assemblées entre elles (33, 34).

21. Installation suivant la revendication 20, caractérisée par une machine (50) fabriquant de la mousse de polyuréthanne, dont la buse de sortie (51) est entre les galets presseurs inférieurs (41) et les galets fermeurs (43) de la deuxième machine de formage à galets (40).

22. Installation suivant une quelconque des revendications 19 à 21, caractérisée par une zone de durcissement (62), munie de galets de glissement et d'appui (63,64).

23. Installation suivant une quelconque des revendications 19 à 22, caractérisée en ce que, pour l'enfoncement des fentes (9), il est prévu un poste de fendage (75) muni d'un ou plusieurs galets de fendage (76).

24. Installation suivant une quelconque des revendications 19 à 23, caractérisée en ce qu'il est prévu une installation de mesure (70) mesurant la longueur du profilé continu.

25. Installation suivant la revendication 24, caractérisée en ce qu'il est prévu une machine automatique de mise à longueur (80), qui comporte un chariot de sciage mobile (82) ainsi qu'une scie volante (81) munie d'un étau à profilé et qui peut être commandée par l'installation de mesure des longueurs (70).

26. Installation suivant la revendication 25, caractérisé en ce qu'il est prévu un dispositif de poussée (85) pour retirer de la machine automatique de mise à longueur les tronçons (2) de profilés métalliques creux.

27. Installation suivant les revendications 25 et 26, caractérisée en ce qu'il est prévu une installation automatique de montage (91) pour l'imbrication des éléments d'articulation (5, 6) des tronçons (2) de profilé métallique creux, cette installation de montage étant munie d'une pince à mouvement vertical (94) entre deux positions et d'une pince de maintien (95).

28. Installation suivant la revendication 27, caractérisée en ce qu'il est prévu un plan incliné (102) rabattable et un convoyeur transversal (100) pouvant être commandé en cadence, pour le transport des profilés métalliques creux imbriqués les uns dans les autres.

29. Installation suivant la revendication 28, caractérisée en ce qu'il est prévu un dispositif de fraisage (104) pour le fraisage de mortaises dans les faces d'extrémité latéralles des profilés métalliques creux ainsi qu'un dispositif (106) pour l'enfoncement de pièces d'extrémité (23).

30. Installation suivant une quelconque des revendications 28 et 29, caractérisée en ce qu'il est prévu un dispositif d'enrouelement (110) pour l'enroulement des lames de porte insérées les unes dans les autres.

31. Installation suivant la revendication 30, caractérisée en ce qu'il est prévu une bobine de papier (112), dont la bande de papier est saisie par le dispositif d'enroulement (110) et mise entre les enroulements de lames de porte.
